# EUROPÄISCHE PATENTSCHRIFT

(11) **EP 0 158 273 B1**
(45) Veröffentlichungstag und Bekanntmachung des Hinweises auf die Patenterteilung: **23.08.1989**
(21) Anmeldenummer: 85104013.9
(22) Anmeldetag: 03.04.1985
(51) Int. Cl.: G09F 3/20

(54) **Preisschildkassette mit Halter**
Price label cartridge with holder
Cassette pour étiquettes de prix avec support

(30) Priorität: 13.04.1984 DE 8411687 U
(43) Veröffentlichungstag der Anmeldung: 16.10.1985
(73) Patentinhaber: Esselte Pendaflex Corporation, Garden City New York 11530 (US)
(72) Erfinder: Hetzer, Norbert, D-6921 Lobbach (DE)
(74) Vertreter: Schwepfinger, Karl-Heinz, Dipl.-Ing.

(56) Entgegenhaltungen:
- AT-A- 360 778
- GB-A- 1 601 810
- GB-A- 2 096 377
- US-A- 1 453 658
- US-A- 3 148 469

## Beschreibung

Die Erfindung bezieht sich auf eine Preisschildkassette mit Halter gemäß dem Oberbegriff des Patentanspruchs 1.

In Einzelhandelsgeschäften, Supermärkten, Kaufhäusern und dergleichen werden zur Angabe der Preise der zu verkaufenden Waren Preisschilder verwendet, auf denen zusätzlich zum Preis weitere Angaben, wie beispielsweise der Warenname, Inhaltsstoffe und dergleichen, angegeben sind. Diese Preisschilder werden dabei häufig in Aufstellwinkel eingesteckt, die dann vor die zugehörige Ware gestellt werden. Die freie Aufstellung der Preisschilder in einer für die Käufer zugänglichen Weise ist oft unerwünscht, da es vorkommt, daß Preisangaben verändert werden mit der Absicht, an der Kasse den veränderten Preis in Rechnung gestellt zu bekommen. In Verkaufstheken, die in Form von Glasvitrinen ausgeführt sind und unter anderem beim Verkauf von Fleisch-, Wurstund Käsewaren eingesetzt werden, befinden sich die Preisschilder üblicherweise hinter Glas, so daß sie für die Käufer unzugänglich sind. Wegen der großen Anzahl von Preisschildern, die sich in solchen Ladentheken befinden, ist es beim täglichen Reinigen der Vitrinen jedoch umständlich, die Preisschilder mit den Waren aus den Vitrinen zu entfernen und dann beim Einräumen der Vitrine wieder den richtigen Waren zuzuordnen.

Aus der US-A-3 148 469 ist eine Preisschildkassette der eingangs angebenen Art bekannt. Bei dieser Preisschildkassette befinden sich die Preis- und/oder Informationsschilder in Schächten eines Formteils, wobei die Schächte oben mittels eines Deckels abgedeckt sind, der an einer mit dem Formteil zu verbindenden Rückwand angelenkt ist. Dieser Deckel ist an der Preisschildkassette frei zugänglich, und er kann einfach dadurch nach oben aufgeklappt werden, daß eine Bodenplatte, auf der die Preisund/oder Informationsschilder in den Schächten aufsitzen, nach oben geschoben wird. Die Schilder heben den Deckel dann in die geöffnete Stellung, so daß sie jederzeit zugänglich und somit auch von unbefugten Personen verändert werden können.

Aus der US-A-1 453 658 ist eine Preisschildkassette bekannt, die einen an der Unterseite eines Preisschilder aufnehmenden Kästchens angelenkt ist und der gegen die Frontseite dieses Kästchens geklappt werden kann, so daß die Preisschilder dann hinter dem Deckel durch Sichtöffnungen erkennbar sind. Zum Verschließen des Deckels ist an der Deckeloberseite ein gabelförmiger Schuh angebracht, der mittels einer Flügelschraube mit dem die Preisschilder aufnehmenden Kästchen verschraubt werden kann. Diese Flügelschraube ist im Anwendungsbereich der bekannten Preisschildkassette frei zugänglich, so daß auch ein unbefugtes Öffnen der Kassette jederzeit möglich ist.

Mit Hilfe der Erfindung soll eine Preisschildkassette mit Halter geschaffen werden, die eine einfache Handhabung ermöglicht und eine unerwünschte Manipulation der eingestellten Preisangaben erschwert.

Erfindungsgemäß wird dies mit den im Kennzeichen des Patentanspruchs 1 angegebenen Merkmalen erreicht. Bei der erfindungsgemäßen Kombination aus Preisschildkassette und Halter wird die Kassette sicher fixiert, indem die beiden Rinnen jeweils über die Vorsprünge an der Kassette greifen. Gleichzeitig wird durch Übergreifen der oberen Rinne über den Vorsprung des Deckels ein Öffnen der Kassette verhindert, solange sich die Kassette im Halter befindet. Zum Verändern der Preisangaben müßte die Kassette erst aus dem Halter herausgenommen werden, damit der Deckel geöffnet werden kann. Dadurch wird ein zusätzliches Hindernis gegen ein unbefugtes Verändern der Preisangaben geschaffen, das davon abhält, den Versuch zur Manipulation der Preisangaben zu unternehmen.

Die Kombination aus Preisschildkassette mit Halter kann daher ohne weiteres auch außerhalb von Glasvitrinen beispielsweise durch Ankleben des Halters an der Glasplatte angebracht werden, hinter der die jeweiligen Waren ausgestellt sind.

Ein Ausführungsbeispiel der Erfindung ist in der Zeichnung dargestellt. Es zeigen:
Fig. 1 eine Vorderansicht einer Preisschildkassette,
Fig. 2 eine Seitenansicht der Preisschildkassette von Fig. 1 bei aufgeklapptem Deckel,
Fig. 3 eine Draufsicht auf die Preisschildkassette von Fig. 1 ebenfalls bei aufgeklapptem Deckel,
Fig. 4 eine Vorderansicht des Halters für die Preisschildkassette von Fig. 1 und
Fig. 5 eine Seitenansicht des Halters von Fig. 4 mit eingesetzter Preisschildkassette.

Die in Fig. 1 dargestellte Preisschildkassette 10 weist einen Deckel 12 auf, der mit durchsichtigen Bereichen 14 versehen ist, durch die hindurch im Inneren der Preisschildkassette 10 angebrachte Preisund/oder Informationsschilder 15 erkennbar sind. Der Deckel 12 ist mit einem Formteil 16 so verbunden, daß er nach vorne aufgeklappt werden kann, wie in Fig. 2 zu erkennen ist. Zur Erzielung der gelenkigen Verbindung zwischen dem Deckel 12 und dem Formteil 16 ist in den Seitenwänden des Formteils 16 jeweils eine Öffnung 18 angebracht, in die ein mit dem Deckel 12 verbundener Stift 20 ragt.

Wie aus der Draufsicht von Fig. 3 zu erkennen ist, sind in dem Formteil 16 einzelne Schächte 22 gebildet, in die streifenförmige Schilder 15 eingeschoben sind, auf denen Zahlen und/oder Aufschriften aufgedruckt sind. Durch eine entsprechende Auswahl der Schilder kann beispielsweise die in Fig. 1 erkennbare Preisund Wareninformation eingestellt werden. Die Schächte 22 weisen im Bereich der Vorderseite der Preisschildkassette 10 nicht dargestellte Öffnungen auf, durch die die jeweils eingestellten Informationen wie in Fig. 1 sichtbar werden. Das im durchsichtigen Bereich 24 des Deckels 12 sichtbare Schild mit dem Warennamen kann in eine nicht dargestellte Vertiefung in der Vorderseite des Formteils 16 eingelegt werden.

An der Oberseite des Deckels 12 ist ein Vorsprung 26 angebracht, der im geschlossenen Zustand des Deckels in eine Aussparung 28 an der Rückwand des Formteils 16 eingreift und dadurch in die Ebene der Formteilrückwand zu liegen kommt. An der Unterseite des Formteils 16 ist ebenfalls ein in der Ebene der Formteilrückwand liegender Vorsprung 30 angebracht. Der Vorsprung stellt dabei praktisch eine Verlängerung der Formteilrückwand nach unten dar.

In Fig. 4 ist ein zur Aufnahme der Preisschildkassette 10 bestimmter Halter 32 dargestellt. Dieser Halter ist von einer Platte 34 gebildet. Am oberen Rand weist diese Platte 34 eine Rinne 36 auf, die durch eine Umbiegung des oberen Randes hergestellt worden ist. Im Bereich des unteren Randes ist die Platte ebenfalls mit einer Rinne 38 versehen, die in geringem Abstand von der Unterkante der Platte 34 auf die Plattenvorderseite aufgesetzt ist, so daß an der Plattenunterseite ein Überstand 40 entsteht, dessen Zweck noch erläutert wird.

Die Seitenansicht von Fig. 5 läßt erkennen, wie die in Fig. 1 dargestellte Preisschildkassette 10 in den Halter 32 eingesetzt ist. Dabei ist gut zu erkennen, daß die Rinne 36 mit ihrem vorderen Schenkel über den Vorsprung 26 am Deckel der Preisschildkassette 10 greift, so daß auf diese Weise der Deckel gegen Öffnen gesichert ist, wenn die Preisschildkassette 10 in den Halter 32 eingesetzt ist.

Damit das Einsetzen der Preisschildkassette 10 in den Halter 32 von vorne möglich gemacht wird, müssen bestimmte Dimensionierungsbeziehungen zwischen den in Fig. 5 angegebenen Abmessungen A, B, C und D eingehalten werden. A ist dabei die Gesamthöhe der Preisschildkassette 10, B ist der Abstand zwischen den aufeinander zugerichteten vorderen Schenkeln der Rinnen 36 und 38, C ist die Überlappung zwischen dem ,vorderen Schenkel der Rinne 38 und dem Vorsprung 40, wenn die Preisschildkassette 10 bis zum Anschlag nach unten in die Rinne 38 eingeschoben ist, und D ist das Spiel zwischen der Oberkante des Vorsprungs 26 und der Innenfläche der Rinne 36. Die Voraussetzung dafür, daß die Preisschildkassette 10 sicher im Halter 32 festgehalten wird, besteht darin, daß die Höhe A der Kassette größer als die Summe aus der Überlappung C und dem Abstand B ist. Nur wenn diese Bedingung erfüllt ist, wird die Preisschildkassette 10 durch Zusammenwirkung zwischen der Rinne 36 und dem Vorsprung 26 sicher festgehalten, wenn sie bis zum Anschlag nach unten in die Rinne 38 geschoben ist. Damit die Preisschildkassette dennoch von vorne her sowohl in den Halter 32 eingesetzt als auch aus diesem herausgenommen werden kann, muß das Spiel D größer als die Überlappung C sein. Bei Einhaltung dieser Bedingung kann beim Einsetzen der Preisschildkassette 10 in den Halter 32 zunächst der Vorsprung 26 in die Rinne 36 geschoben werden, wobei die gesamte Kassette dann bis zum Anschlag in der Darstellung von Fig. 5 nach oben geschoben wird. Aufgrund der angegebenen Größenbeziehung liegt die Unterkante des Vorsprungs 30 dann höher als die Oberkante des vorderen Schenkels der Rinne 38, so daß der Vorsprung 30 über die Rinne 38 bewegt und dann durch Verschieben der Kassette nach unten in die Rinne bis zum Anschlag eingeschoben werden kann. Die Preisschildkassette 10 sitzt dann sicher im Halter 32. Zum Entnehmen aus dem Halter wird die Preisschildkassette 10 zunächst unter Ausnutzung des Spiels D nach oben geschoben, bis die Unterkante des Vorsprungs 30 über der Oberkante des Vorderschenkels der Rinne 38 liegt, worauf die Kassette dann aus dem Halter unter Lösung des Eingriffs zwischen dem Vorsprung 26 und der Rinne 36 aus dem Halter herausgenommen werden kann.

Im geschilderten Ausführungsbeispiel ist das Spiel D zwar als Abstand zwischen der Oberkante des Vorsprungs 26 und der Innenfläche der Rinne 36 definiert worden, doch könnte das Spiel auch durch die Zusammenwirkung zwischen der Unterkante des vorderen Schenkels der Rinne 36 und der oberen Schmalseite der Preisschildkassette 10 festgelegt werden. Wesentlich ist dabei lediglich die Bedingung, daß die Preisschildkassette 10 zum Lösen oder auch zum Einsetzen in den Halter so weit mit dem Vorsprung 26 in die Rinne 36 geschoben werden kann, daß der Vorsprung 30 außer Eingriff mit der Rinne 38 kommt.

Wie aus den Figuren 4 und 5 hervorgeht, weist die Platte 34 an ihrem unteren Rand einen Überstand 40 auf. Bei der Preisauszeichnung von Fleischoder Wurstwaren in den üblichen bekannten Glasvitrinen, die gleichzeitig als Ladentheke dienen, sind in den unteren Glasrahmen auf der dem Verkaufspersonal zugewendeten Seite Rillen angebracht, in die Preisschilder gesteckt werden können, die jeweils für die unmitltelbar für die dahinterliegende Ware gelten. Mit Hilfe des Überstandes 40 kann der Halter 32 mitsamt der Preisschildkassette 10 in diese Rillen eingesetzt werden. Ein wesentlicher Vorteil ergibt sich daraus dann, wenn mehrere Halter 32 der beschriebenen Art einstückig seitlich aneinandergefügt werden, so daß eine lange Schiene entsteht, in die dann mehrere Preisschildkassetten 10 nebeneinander eingesetzt werden. Da aus Hygienegründen Glasvitrinen mit Fleischoder Wurstwaren sehr häufig vollständig entleert und gereinigt werden müssen, müssen jedesmal auch die Preisschilder herausgenommen werden, die in großer Zahl vorhanden sein können. Bei Verwendung mehrerer einstückig aneinander angefügter Halter 32 können alle in die dadurch gebildete Schiene eingesetzten Preisschildkassetten 10 mit einem Griff aus der Glasvitrine herausgenommen und dann später wieder in diese 35 eingesetzt werden.

Wegen der Möglichkeit, die Preisschildkassetten von vorne aus dem Halter 32 herauszunehmen und in diesen einzusetzen, können die Kassetten ohne weiteres unmittelbar nebeneinander in die durch mehrere einstückig verbundene Halter 32 gebildete Schiene eingesetzt werden, ohne daß dadurch ein Auswechseln einzelner Kassetten erschwert wird.

Der Halter 32 kann auch mit seiner Rückseite an eine glatte Fläche, beispielsweise an die Außenseite einer Glasvitrine angeklebt werden, und die Preisschildkassette 10 kann dann in den Halter eingesetzt werden. Bei dieser Anwendung erübrigt sich dann die Anbringung des Überstandes 40 an der Unterseite des Halters 32. Da, wie bereits erwähnt, die oben am Halter 32 angebrachte Rinne 36 mit ihrem vorderen Schenkel über den Vorsprung 26 am Deckel 12 greift, ist die Preisschildkassette 10 gegen unbefugtes Öffnen geschützt, wenn sie in den Halter 32 eingesetzt ist. Ein Manipulieren der eingestellten Preisangaben wird dadurch erheblich erschwert, auch wenn die Preisschildkassette 10 außen an einer als Ladentheke dienenden Glasvitrine angebracht ist.

## Patentansprüche

Preisschildkassette mit Halter mit einem Formteil (16), in dem mehrere, an der Preisschildkassetten-Vorderseite mit Sichtöffnungen versehene Schächte (22) zur Aufnahme von Preisund oder /Informationsschildern (15) angebracht sind, wobei in der Ebene der Rückwand des Formteils (16) ein nach oben ragender und ein nach unten ragender Vorsprung vorgesehen sind, und wobei der Halter (32) von einer Platte (34) gebildet ist, bei deren oberem Rand eine Rinne (36) angebracht ist, die über den nach oben ragenden Vorsprung (26) greift, und bei deren unterem Rand ebenfalls eine Rinne (38) gebildet ist, die über den nach unten ragenden Vorsprung (40) greift, dadurch gekennzeichnet, daß mit dem Formteil (16) ein Deckel (12) verbunden ist, der wenigstens in den Bereichen der Sichtöffnungen durchsichtig ist, daß der eine Vorsprung (26) an den Deckel (12) angebracht ist und im geschlossenen Zustand des Deckels (12) in der Ebene der Rückwand des Formteils (16) liegt, und daß der andere Vorsprung (30) an der Unterseite des Formteils (16) angebracht ist.

2. Preisschildkassette mit Halter nach Anspruch 1, dadurch gekennzeichnet, daß die Rinne (36) beim oberen Rand der Platte (34) von einer Umbiegung gebildet ist.

3. Preisschildkassette mit Halter nach Anspruch 1 oder 2, dadurch gekennzeichnet, daß die Rinne (38) beim unteren Rand der Platte (34) auf die Plattenvorderseite im Abstand vom unteren Rand aufgesetzt ist.

## Claims

1. Price label cartridge with holder having a moulded member (16) in which a plurality of wells (22) for receiving price and/or information labels (15) are disposed, said wells being provided at the price label cartridge front side with inspection openings, in the plane of the rear wall of the moulded member (16) an upwardly projecting and a downwardly projecting projection are provided and the holder (32) is formed by a plate (34) in the upper edge of which a groove (36) is disposed which engages over the upwardly projecting projection (26) and in the lower edge of which a groove (38) is likewise formed which engages over the downwardly projecting projection (40), characterized in that to the moulded member (16) a cover (12) is connected which is transparent at least in the regions of the inspection openings, that the one projection (26) is disposed on the cover (12) and in the closed state of the cover (12) lies in the plane of the rear wall of the moulded member (16), and that the other projection (30) is disposed at the lower side of the moulded member (16).

2. Price label cartridge with holder according to claim 1, characterized in that the groove (36) at the upper edge of the plate (34) is formed by a bent-over portion.

3. Price label cartridge with holder according to claim 1 or 2, characterized in that the groove (38) at the lower edge of the plate (34) is disposed on the plate front side spaced from the lower edge.

## Revendications

1. Cassette pour étiquettes de prix munie d'un support, présentant une pièce moulée (16) dans laquelle sont ménagées plusieurs cavités (22) qui sont pourvues d'ouvertures d'observation sur la face antérieure de la cassette pour étiquettes de prix, et sont destinées à recevoir des étiquettes (15) de prix et/ou d'informations, une saillie dépassant vers le haut et une saillie dépassant vers le bas étant prévues dans le plan de la paroi postérieure de la pièce moulée (16), et le support (32) étant formé par une plaque (34) sur le bord supérieur de laquelle est façonnée une rainure (36) venant coiffer la saillie (26) dépassant vers le haut, et sur le bord inférieur de laquelle est également formée une rainure (38) venant coiffer la saillie (40) dépassant vers le bas, caractérisée par le fait qu'un couvercle (12),relié à la pièce moulée (16), est transparent au moins dans les régions des ouvertures d'observation; par le fait que l'une (26) des saillies est ménagée sur le couvercle (12) et se trouve, dans la condition fermée de ce couvercle (12), dans le plan de la paroi postérieure de la pièce moulée (16); et par le fait que l'autre saillie (30) est ménagée sur la face inférieure de la pièce moulée (16).

2. Cassette pour étiquettes de prix munie d'un support, selon la revendication 1, caractérisée par le fait que la rainure (36) située sur le bord supérieur de la plaque (34) est formée par un cintrage.

3. Cassette pour étiquettes de prix munie d'un support, selon la revendication 1 ou 2, caractérisée par le fait que la rainure (38) située sur le bord inférieur de la plaque (34) est relevée, sur la face antérieure de cette plaque, à distance dudit bord inférieur.
